# FASCICULE DE BREVET EUROPEEN

(11) **EP 3 553 322 B1**
(45) Date de publication et mention de la délivrance du brevet: **31.05.2023**
(21) Numéro de dépôt: 19166505.8
(22) Date de dépôt: 01.04.2019
(51) Int. Cl.: F01D 9/04, F01D 17/16, F04D 29/56, F04D 29/64, F01D 25/24

(54) **ENSEMBLE POUR TURBOMACHINE AXIALE AVEC VIROLE EXTERIEURE EN DEUX PARTIES**
EINHEIT FÜR EIN AXIALES TURBOTRIEBWERK MIT EINEM ZWEITEILIGEN AUSSENRING
ASSEMBLY FOR AN AXIAL TURBINE ENGINE WITH TWO-PART EXTERNAL FERRULE

(30) Priorité: 10.04.2018 BE 201805242
(43) Date de publication de la demande: 16.10.2019
(73) Titulaire: Safran Aero Boosters SA, 4041 Herstal (BE)
(72) Inventeur: VYVEY, Morgan, 4041 Herstal (BE)
(74) Mandataire: Lecomte & Partners

(56) Documents cités:
- EP-A1- 3 290 657
- WO-A1-2019/243484
- FR-A1- 2 644 525
- US-A- 3 314 654
- US-A- 3 558 237
- US-A- 5 380 152
- US-A1- 2012 076 658
- US-A1- 2016 341 068

## Description

### Domaine technique

L'invention concerne le domaine des turbomachines axiales et plus particulièrement les turboréacteurs d'aéronefs. Plus précisément, l'invention concerne la construction d'une virole extérieure d'un compresseur muni d'aubes statoriques à calage variable. L'invention a également trait à un compresseur muni d'une telle virole, au procédé d'assemblage d'un tel compresseur et à une aube pour un tel compresseur.

### Technique antérieure

Le document FR 2 565 297 A1 décrit un stator de compresseur de turbine à gaz. Les aubes statoriques sont orientables autour de leur axe au moyen d'une bielle qui est vissée à chaque tête d'aube. Des logements sont prévus sur la virole pour recevoir les têtes des aubes avec une douille et une bride vient refermer les logements pour enserrer les têtes d'aubes dans leurs logements. La douille et le têtes des aubes sont évidées pour coopérer avec un boulon afin de maintenir radialement l'aube dans son logement.

Cette conception est complexe, car elle met en jeu un grand nombre de pièces et l'assemblage d'un tel stator est donc fastidieux.

Les documents EP 2 006 495 A1, US 2016/341068 A1, US 3,314,654 A et US 3,558,237 A décrivent divers exemples de conceptions pour des logements recevant des aubes. Ces exemples ont en commun de présenter des zones de concentrations de contraintes mécaniques et donc des fragilités structurelles.

### Résumé de l'invention

### Problème technique

L'invention a pour objectif de résoudre au moins un des problèmes posés par l'art antérieur. L'invention a également pour objectif de proposer une conception plus simple et plus compacte, permettant un montage plus aisé des aubes à orientation variable. L'invention a également pour objectif de proposer une solution légère, économique, fiable, facile à produire, commode d'entretien, et d'inspection aisée.

### Solution technique

L'invention a pour objet un ensemble selon la revendication 1 et un procédé d'assemblage selon la revendication 12.

Ainsi, les demi-orifices et les brides des tronçons sont agencés pour permettre l'assemblage des tronçons l'un à l'autre via les brides, les demi-orifices des tronçons étant mis en regard pour former des orifices cylindriques lorsque les deux tronçons sont assemblés.

Selon des modes avantageux de l'invention, l'ensemble peut comprendre une ou plusieurs des caractéristiques suivantes, prises isolément ou selon toutes les combinaisons comme définies par les revendications:
- chaque espacement circonférentiel entre deux demi-orifices adjacents contient une bride ;
- les brides s'étendent circonférentiellement d'un demi-orifice au demi-orifice adjacent ;
- les brides comprennent chacune deux trous prévus pour recevoir un goujon d'assemblage des tronçons, les trous étant à une position circonférentielle inférieure au quart de la longueur circonférentielle d'une bride, à proximité de chacun des demi-orifices ;
- les bossages ont une surface extérieure semi-conique et une surface intérieure semi-cylindrique formant le demi-orifice ;
- le tronçon amont présente une bride à son extrémité axiale opposée aux demi-orifices, pour assembler ledit tronçon à un carter de support de soufflante ou à un bec de dégivrage. Alternativement ou en combinaison, le tronçon aval peut être équipé d'une bride de fixation du côté axial opposé aux demi-orifices ;
- un des tronçons, notamment le tronçon dit aval, comporte un siège pour une bague de synchronisation de l'orientation des aubes, le siège comprenant une surface cylindrique externe. La bague de synchronisation est aussi appelée anneau de manoeuvre, bague d'actionnement ou bague de commande ;
- le tronçon qui comprend le siège de la bague ou de patins comprend uniquement, du côté axial du siège opposé aux demi-orifices, des portions de diamètre inférieur à la surface cylindrique du siège, de sorte que la bague éventuellement avec ses patins puisse être montée par translation axiale sur son siège ;
- un troisième tronçon, relié au tronçon amont ou aval, formant avec celui-ci une autre rangée annulaire d'orifices pour accueillir une autre rangée annulaire d'aubes statoriques ;
- la bielle est monobloc avec l'aube, venue de matière, soudée ou collée à la tête de l'aube. Par « venus de matière », on entend, fabriqué d'un seul tenant, monobloc ;
- la bague comprend des patins en contact radial avec le siège ;
- les brides chevauchent radialement le la bague de synchronisation et sont à distance axialement de celle-ci.

L'invention a également pour objet un procédé d'assemblage d'un ensemble tel que décrit ci-dessus, le procédé comprenant les étapes suivantes : l'assemblage d'une bielle de manoeuvre à la tête de chaque aube, ou la fabrication monobloc d'une bielle avec l'aube ; l'introduction des tourillons des aubes dans les demi-orifices d'un des tronçons, préférablement le tronçon aval ; la mise en place de l'autre des tronçons, renfermant ainsi les tourillons dans les orifices ainsi formés ; la fixation, préférentiellement par vissage, des brides des deux tronçons entre elles.

Selon un mode avantageux de l'invention, le procédé comprend une étape de fixation de la bague de synchronisation des bielles, préférablement sur le tronçon aval, et préférablement avant le montage des aubes.

Selon un mode avantageux de l'invention, le procédé comprend une étape de connexion des bielles à la bague de synchronisation a lieu avant que les tronçons ne soient positionnés en vis-à-vis l'un de l'autre.

Alternativement, la bague peut être fixée aux bielles après l'assemblage des deux tronçons.

### Avantages apportés

L'invention propose une géométrie spécifique qui permet d'assembler les aubes à orientation variable sans nécessiter le montage de chacune des bielles une fois l'aube montée. Lorsque le compresseur comprend une cinquantaine d'aube par étage, la conception proposée dans la présente invention génère des économies substantielles en temps de montage. De plus, malgré la présence de brides amont et ou aval, cette conception autorise le montage d'une bague de synchronisation monobloc (une bague à 360°) plus compacte.

### Brève description des dessins

La figure 1 représente une turbomachine axiale selon l'invention ;
La figure 2 est un schéma d'un compresseur de turbomachine avec un ensemble selon l'invention ;
Les figures 3 et 4 montrent respectivement la tête d'une aube et une vue de dessous de la bielle de manoeuvre ;
La figure 5 illustre une vue partielle de dessus de l'agencement des deux tronçons ;
Les figures 6 et 7 sont des vues en coupe de l'agencement de la tête de l'aube avec une bielle soudée ;
La figure 8 est une coupe d'une aube avec une bielle monobloc ;
La figure 9 est une vue isométrique partielle de l'agencement des deux tronçons ;
La figure 10 illustre une vue en coupe partielle du compresseur.

### Description des modes de réalisation

Dans la description qui va suivre, les termes « interne » et « externe » renvoient à un positionnement par rapport à l'axe de rotation d'une turbomachine axiale.

La direction axiale correspond à la direction le long de l'axe de rotation de la turbomachine. La direction radiale est perpendiculaire à l'axe de rotation. L'amont et l'aval sont en référence au sens d'écoulement principal du flux dans la turbomachine.

La figure 1 représente de manière simplifiée une turbomachine axiale. Il s'agit dans ce cas précis d'un turboréacteur double-flux. Le turboréacteur 2 comprend un premier niveau de compression, dit compresseur basse-pression 4, un deuxième niveau de compression, dit compresseur haute-pression 6, une chambre de combustion 8 et un ou plusieurs niveaux de turbines 10. En fonctionnement, la puissance mécanique de la turbine 10 transmise via l'arbre central jusqu'au rotor 12 met en mouvement les deux compresseurs 4 et 6. Ces derniers comportent plusieurs rangées d'aubes de rotor associées à des rangées d'aubes de stator. La rotation du rotor autour de son axe de rotation 14 permet ainsi de générer un débit d'air et de comprimer progressivement ce dernier jusqu'à l'entrée de la chambre de combustion 8.

Un ventilateur d'entrée communément désigné fan ou soufflante 16 est couplé au rotor 12 via un train d'engrenage 13, et génère un flux d'air qui se divise en un flux primaire 18 traversant les différents niveaux susmentionnés de la turbomachine, et en un flux secondaire 20 traversant un conduit annulaire (partiellement représenté) le long de la machine pour ensuite rejoindre le flux primaire en sortie de turbine.

Le flux secondaire peut être accéléré de sorte à générer une réaction de poussée nécessaire au vol d'un avion. Les flux primaire 18 et secondaire 20 sont des flux annulaires coaxiaux et emmanchés l'un dans l'autre.

La figure 2 est une vue en coupe d'un compresseur d'une turbomachine axiale telle que celle de la figure 1. L'écoulement peut y être transsonique. Le compresseur peut être un compresseur basse-pression 4. Le rotor 12 comprend plusieurs rangées d'aubes rotoriques 24, en l'occurrence trois. Il peut être un tambour monobloc aubagé, ou comprendre des aubes à fixation par queue d'aronde.

Le compresseur basse-pression 4 comprend plusieurs redresseurs, en l'occurrence quatre, qui contiennent chacun une rangée d'aubes statoriques 26. Certaines aubes statoriques sont à orientation réglable, également appelé aubes à calage variable. Les redresseurs sont associés au fan 16 ou à une rangée d'aubes rotoriques pour redresser le flux d'air, de sorte à convertir la vitesse du flux en pression, notamment en pression statique.

Un bec de dégivrage 22 peut être monté sur un carter qui supporte une rangée d'aubes statoriques d'entrée 28.

Les aubes statoriques 26 s'étendent essentiellement radialement depuis une virole externe 30 vers des anneaux internes 32. Les aubes 26 peuvent être fixées à la virole externe 30 à l'aide d'axes. La virole 30 définit une surface interne 29 qui guide le flux de gaz. Selon l'invention, la virole 30 est composée de plusieurs tronçons axiaux.

Les aubes 26 comprennent un tourillon 34 cylindrique qui est reçu dans un orifice radial de la virole externe 30. Une bielle 36 solidaire du tourillon et pivotant autour de l'axe du tourillon 34 permet de manoeuvrer le pivotement de l'aube. Des moyens d'actionnement 40 de la bielle 36 sont schématiquement représentés et seront décrits plus loin.

Les figures 3 et 4 illustrent un exemple connu de connexion entre la tête d'une aube 26 et la virole externe 30. L'aube 26 comprend une pale 42 présentant un bord d'attaque 44 et un bord de fuite 46. La tête de l'aube 26 peut comprendre un épaulement 48 pour le centrage et la mise en position de l'aube 26 dans la virole 30 ainsi qu'une gorge pour recevoir un joint d'étanchéité. Dans les modes de réalisations connus, la bielle 36 de manoeuvre du pivotement de l'aube est fixée par un écrou 50 sur une portion filetée 52 de la tête de l'aube. Un chanfrein de centrage 54 peut être prévu à l'extrémité du tourillon 34.

La tête de l'aube est reçu au droit d'une surépaisseur de la virole 30, qui peut être sous la forme d'un bossage 33.

La bielle 36 comprend un orifice conique 60 correspondant au chanfrein 54, un corps 62 et une patte 64. Comme le montre la figure 4 qui est une vue de dessous de la bielle 36, l'orifice 60 peut comprendre une rainure 66 pour recevoir une clavette et ainsi rendre solidaire en rotation l'aube 26 et la bielle 36. La bielle 36 comprend également un trou 68 pour être reliée à un organe d'actionnement (décrit en figure 10). Dans cet exemple, la virole externe 30 présente un orifice recevant le tourillon 34. Le tourillon 34 est inséré dans l'orifice par le bas (dans le sens de la figure 3), puis la bielle 36 est vissée au filet 52.

Les figures 5 à 7 montrent un premier mode de réalisation de la connexion entre l'aube 26 et la virole externe 30 selon l'invention

La figure 5 montre une vue de dessus partielle de l'ensemble selon l'invention. La figure 5 référence les directions VI et VII dont les vues en coupe sont illustrées en figures 6 et 7 respectivement.

Deux tronçons 130 et 230 forment la virole. Chacun des tronçons comprend une paroi tubulaire 131, 231 définissant une surface interne de guidage 129, 229 et une série annulaire de demi-orifices 132, 232, formés dans des demi-bossages 133, 233. Les deux demi-orifices 132, 232 forment l'orifice 31 qui reçoit la tête de l'aube. Les deux tronçons 130, 230 sont assemblés via des éléments vissés qui maintiennent deux brides 134, 234 adjacentes ensemble. Les brides 134, 234 s'étendent d'un bossage au bossage voisin circonférentiellement. La figure 5 ne représente qu'un seul orifice.

La figure 6 est une coupe dans le plan VI:VI défini sur la figure 5.

La virole comprend deux tronçons axiaux adjacents 130, 230. Chacun des deux tronçons comprend une paroi tubulaire 131, 231 et une rangée annulaire de demi-orifices 132, 232 formés dans les bossages 133, 233.

La bielle 36 de ce premier mode de réalisation est soudée à la tête de l'aube. Ceci est effectué avant le montage de l'aube dans la virole. Comme l'orifice 31 résulte de la combinaison des deux tronçons 130, 230, le tourillon 34 peut être positionné dans un demi-orifice 132, 232 d'un des tronçons malgré la dimension de la bielle qui est supérieure au diamètre de l'orifice 31, puis l'autre tronçon est fixé pour enserrer le tourillon 34 dans l'orifice 31.

La bielle 36 peut présenter une forme similaire à celle de la figure 4, potentiellement sans rainure de clavette, devenue inutile du fait de la soudure.

La figure 7 montre une vue selon le plan VII:VII défini sur la figure 5. Cette vue montre l'assemblage des deux brides 134, 234 au moyen d'un boulon 35. En effet, les brides 134, 234 présentent des trous débouchants 135, 235 permettant l'assemblage des tronçons de virole par éléments vissés 35. En arrière-plan sur la figure 7 on distingue les bossages 133, 233.

La figure 8 montre un autre mode de réalisation. Par opposition aux figures 6 et 7, la bielle 36 n'est ici pas soudée au tourillon 34 mais l'ensemble de l'aube (pale, tourillon, bielle) est monobloc, réalisé d'un seul tenant. Par exemple, la bielle peut être forgée ou moulée avec le reste de l'aube. Les surfaces fonctionnelles (tourillon, extrados/intrados) sont ensuite usinées. De la même manière que pour l'exemple des figures 6 et 7, c'est la conception en deux parties de l'orifice de la virole qui permet de prévoir une telle aube monobloc avec sa bielle.

La figure 9 représente une vue partielle isométrique de la virole 30. On y voit notamment quelques-uns des bossages 133, 233 ainsi que des brides 134, 234 et leurs trous d'assemblage (seuls les trous 235 du tronçon aval 230 sont visibles). Les brides relient complètement chacun des bossages 133, 233 au bossage voisin. Le tronçon amont 130 comprend une bride 136 qui permet de connecter la virole au bec du compresseur. Le tronçon aval 230 comprend une surface d'appui cylindrique 237 pour guider les patins de la bague de synchronisation 72 (voir figure 10).

Dans cet exemple, les brides 134, 234 s'élèvent au-dessus de la paroi tubulaire 131, 231 d'une hauteur équivalente à celle des bossages 133, 233. Alternativement, leurs élévations respectives peuvent différer.

Les tronçons peuvent présenter des pions de centrage axiaux, notamment au niveau des brides. Par exemples des pions axiaux prévus dans une ou plusieurs des brides 134 peuvent pénétrer dans des orifices axiaux correspondant dans une ou plusieurs des brides 234.

La figure 10 représente une section du compresseur. La virole composée des deux tronçons 130, 230 est fixée au carter de support du bec de dégivrage qui porte les aubes statoriques d'entrée 28 via la bride amont 136. Une bride aval 236 peut être prévue sur le tronçon aval.

Le mécanisme d'actionnement 40 du pivotement de l'aube comprend un pion 70 qui est reçu dans un orifice distal de la bielle 36 (équivalent à l'orifice 68 de la bielle de la figure 4). Le pion 70 traverse une bague de synchronisation 72 et se termine par un patin 74. Le patin 74 repose sur une surface cylindrique 237 du tronçon aval. La surface cylindrique 237 se termine en amont par un ressaut qui limite le mouvement du patin 74 axialement. Le ressaut et la surface cylindrique 237 forment un siège pour le patin 74. La bague de synchronisation 72 coopère avec autant de pions 70 que de bielles 36 répartis annulairement. La bague 72 peut être actionnée en pivotement autour de l'axe 14 par des moyens appropriés comme par exemple une roue dentée coopérant avec une crémaillère prévue sur la bague 72. Le pivotement de la bague 72 entraîne un déplacement correspondant des pions 70 le long de la surface 237 et ceux-ci font ainsi pivoter la bielle 36 et l'aube 26 autour de l'axe 38.

La forme générale du tronçon aval permet le montage de la bague de synchronisation et des pions. Sur l'exemple illustré en figure 10, la bride 236 a un diamètre externe qui est sensiblement plus petit que le diamètre interne de la bague 72, permettant ainsi aux pions avec leurs patins d'être insérés dans la bague avant que l'ensemble bague et pions ne soit glissé axialement vers l'amont pour être monté sur le tronçon aval.

Selon l'invention, les tourillons 34 des aubes sont insérés dans les demi-orifices 232, puis le tronçon amont est amené pour renfermer les tourillons 34 dans les orifices 31 ainsi formés. Les brides 134, 234 sont ensuite visées entre elles. Puis les pions d'actionnement 70 portés par la bague de synchronisation 72 peuvent être assemblés aux bielles 36. Alternativement la fixation des pions 70 aux bielles 36 peut avoir lieu avant que le tronçon amont 130 ne soit positionné au contact du tronçon aval 230. Aussi, la bague 72 peut être insérée autour du tronçon aval 230 avant que les aubes 26 ne soient apportées dans les demi-orifices 232.

Le mode de réalisation décrit ici présente deux tronçons 130 et 230 mais un ou plusieurs tronçons additionnels peuvent être prévus et assemblés de la même manière, chacun des tronçons présentant une rangée annulaire de demi-orifices mis en regard des demi-orifices du tronçon adjacent pour former des orifices recevant des têtes d'aube pouvant être, ou non, à orientation variable.

## Revendications

1. Ensemble pour turbomachine axiale (2), notamment pour turboréacteur d'aéronef, comprenant :
- une rangée annulaire d'aubes statoriques (26) avec chacune une pale (42) et une tête radiale (34, 48, 54) contenant un tourillon cylindrique (34), les aubes (26) étant orientable par pivotement autour de l'axe du tourillon (38) ;
- un dispositif d'actionnement (40) du pivotement des aubes (26) comprenant une bague de synchronisation (72) et des bielles de manoeuvre (36) reliant la bague de synchronisation (72) à chacune des aubes ;
- une virole externe (30) comprenant une paroi tubulaire (131, 231) et présentant une rangée annulaire d'orifices radiaux (31) pour recevoir les têtes (34, 48, 54) des aubes (26),
la virole externe (30) comprenant un tronçon (130) axial de virole externe, dit amont et un tronçon (230) axial de virole externe, dit aval ;
chacun des tronçons (130, 230) comprenant une surface interne (129, 229) de guidage pour le flux de gaz de la turbomachine, les deux tronçons (130, 230) étant axialement adjacents,
chacun des tronçons (130, 230) comprenant :
- une rangée annulaire de demi-orifices radiaux préférentiellement semi-cylindriques (132, 232) ; et
- au moins une bride (134, 234) positionnée entre deux demi-orifices (132, 232) circonférentiellement adjacents ;
les demi-orifices (132, 232) étant agencés pour permettre à chacun des demi-orifices (132, 232) d'un tronçon (130, 230) d'être mis en correspondance axiale et circonférentielle avec un demi-orifice (132, 232) de l'autre tronçon (230, 130) pour former la rangée annulaire d'orifices (31), l'au moins une bride (134, 234) d'un tronçon (130, 230) étant agencée pour être mise en correspondance axiale et circonférentielle avec l'au moins une bride (134, 234) de l'autre tronçon (230, 130) ;
les tronçons (130, 230) étant pourvus d'une rangée annulaire de surépaisseurs radiales ou bossages (133, 233) accueillant les demi-orifices (132, 232),
les surépaisseurs radiales ou bossages (133, 233) étant reliés deux à deux circonférentiellement par les brides (134, 234),
un des tronçons (130, 230), notamment le tronçon aval (230), comportant un siège pour le système d'actionnement (40) de l'orientation des aubes (26), le siège comprenant une surface cylindrique externe (237),
**caractérisé en ce que**
la tête (34, 48, 54) de chacune des aubes (26) présente une portion radiale externe (36, 62, 64) du côté du tourillon (34) opposé à la pale (42), la portion radiale externe (36, 62, 64) s'étendant circonférentiellement et/ou axialement d'une dimension qui est supérieure au diamètre de l'orifice (31) correspondant, et
le tronçon (130, 230) qui comprend le siège présente,
du côté axial du siège opposé aux demi-orifices (132, 232), uniquement des portions de diamètre inférieur au diamètre de la surface cylindrique (237) du siège.

2. Ensemble selon l'une des revendications précédentes, caractérisé en ce chaque espacement circonférentiel entre deux demi-orifices (132, 232) adjacents contient une des brides (134, 234).

3. Ensemble selon l'une des revendications précédentes, **caractérisé en ce que** les brides (134, 234) s'étendent circonférentiellement complètement d'un demi-orifice (132, 232) au demi-orifice (132, 232) adjacent.

4. Ensemble selon l'une des revendications précédentes, **caractérisé en ce que** les brides (134, 234) comprennent chacune deux trous (135, 235) prévus pour recevoir un axe de fixation (35) d'assemblage des tronçons (130, 230), les trous (135, 235) étant à une position circonférentielle inférieure au quart de la longueur circonférentielle d'une bride (134, 234), à proximité de chacun des demi-orifices (132, 232).

5. Ensemble selon la revendication précédente, **caractérisé en ce que** les bossages (133, 233) ont une surface extérieure semi-conique et une surface intérieure semi-cylindrique formant le demi-orifice (132, 232).

6. Ensemble selon l'une des revendications précédentes, **caractérisé en ce que** le tronçon amont (130) présente une bride (136) à son extrémité axiale opposée aux demi-orifices (132), pour assembler ledit tronçon (130) à un carter de support de soufflante ou à un bec de dégivrage (22).

7. Ensemble selon l'une des revendications précédentes, comprenant un troisième tronçon, relié au tronçon amont ou au tronçon aval (130, 230), formant avec celui-ci une autre rangée annulaire d'orifices pour accueillir une autre rangée annulaire d'aubes statoriques.

8. Ensemble selon l'une des revendications précédentes, **caractérisé en ce que** la bague (72) porte des patins (74) en contact radial avec une surface cylindrique (237) d'un des tronçons (130, 230).

9. Ensemble selon l'une des revendications précédentes, **caractérisé en ce que** les brides (134, 234) chevauchent radialement la bague (72) et sont à distance axialement de celle-ci.

10. Procédé d'assemblage d'un ensemble selon l'une des revendications 1 à 9, le procédé comprenant les étapes suivantes :
- l'assemblage d'une bielle (36) de manoeuvre à la tête (34, 48, 54) de chaque aube (26), ou la fabrication monobloc d'une bielle (36) avec l'aube (26) ;
- l'introduction des tourillons (34) des aubes (26) dans les demi-orifices (232) d'un des tronçons, préférablement le tronçon aval (230) ;
- la mise en place de l'autre des tronçons (130), renfermant ainsi les tourillons (34) dans les orifices (31) ainsi formés ;
- la fixation, préférentiellement par vissage (35, 135, 235), des brides (134, 234) des deux tronçons (130, 230) entre elles.

11. Procédé selon la revendication 10, **caractérisé en ce qu'**il comprend une étape de fixation de la bague (72) de synchronisation des bielles (36), préférablement sur le tronçon aval (230), et préférablement avant le montage des aubes (26).

12. Procédé selon l'une des revendications 10 ou 11, **caractérisé par** une étape de connexion des bielles (36) à la bague de synchronisation (72) avant que les tronçons (130, 230) ne soient positionnés en vis-à-vis l'un de l'autre.

## Patentansprüche

1. Baugruppe für ein axiales Turbinentriebwerk (2), insbesondere für Flugzeug-Turbinentriebwerke, das Folgendes umfasst:
- eine ringförmige Reihe von Schaufeln (26), die jeweils eine Schaufel (42) und einen radialen Kopf (34, 48, 54) umfassen, der eine zylindrische Nabe (34) enthält, wobei die Schaufeln (26) um die Nabenachse (38) schwenkbar sind;
- ein Stellglied (40) zum Schwenken der Schaufeln (26), das einen Steuerring (72) und Antriebsstange (36) umfasst, die den Steuerring (72) mit jeder der Schaufeln verbinden;
- einen äußeren Ring (30), der eine rohrförmige Wand (131, 231) umfasst und eine ringförmige Reihe von radialen Bohrungen (31) aufweist, in die die Enden (34, 48, 54) der Schaufeln (26) eintreten, wobei der äußere Ring (30) einen axialen Abschnitt (130) des äußeren Rings, der als stromaufwärtiger Abschnitt bezeichnet wird, und einen axialen Abschnitt (230) des äußeren Rings, der als stromabwärtiger Abschnitt bezeichnet wird, umfasst;
jeder der Abschnitte (130, 230) eine Innenfläche (129, 229) zur Führung des Gasstroms aus der Turbomaschine umfasst, wobei die beiden Abschnitte (130, 230) axial benachbart sind,
jeder der Abschnitte (130, 230) umfasst:
- eine ringförmige Reihe von radialen, vorzugsweise halbzylindrischen Halbbohrungen (132, 232); und
- mindestens einen Flansch (134, 234), der zwischen zwei in Umfangsrichtung benachbarten Halbbohrungen (132, 232) angeordnet ist;
wobei die Halbbohrungen (132, 232) so angeordnet sind, dass jede der Halbbohrungen (132, 232) eines Abschnitts (130, 230) axial und in Umfangsrichtung mit einer Halbbohrung (132, 232) des anderen Abschnitts (230, 130) ausgerichtet werden kann, um die ringförmige Reihe von Bohrungen (31) zu bilden, wobei der Flansch oder die Flansche (134, 234) des einen Abschnitts (130, 230) so angeordnet sind, dass er/sie axial und in Umfangsrichtung mit dem Flansch oder den Flanschen (134, 234) des anderen Abschnitts (230, 130) ausgerichtet sind;
die Abschnitte (130, 230) mit einer ringförmigen Reihe von radialen Vertiefungen oder Nuten (133, 233) versehen sind, in die die Halbrundungen (132, 232) eintreten,
die radialen Nuten oder Vorsprünge (133, 233) sind zu zweit am Umfang durch Flansche (134, 234) verbunden,
einer der Abschnitte (130, 230), insbesondere der stromabwärtige Abschnitt (230), eine Aussparung für das Stellglied (40) zur Ausrichtung der Schaufeln (26) aufweist, wobei die Aussparung eine zylindrische Außenfläche (237) umfasst, **dadurch gekennzeichnet, dass** der Kopf (34, 48, 54) jeder der Schaufeln (26) einen radial äußeren Teil (36, 62, 64) auf der der Schaufel (42) gegenüberliegenden Seite der Nabe (34) aufweist, wobei sich der radial äußere Teil (36, 62, 64) in Umfangsrichtung und/oder axial um eine Abmessung erstreckt, die größer ist als der Durchmesser der zugehörigen Bohrung (31), und
der Abschnitt (130, 230), der das Gehäuse umschließt, auf der den Halbbohrungen (132, 232) gegenüberliegenden axialen Seite des Gehäuses nur Abschnitte mit einem Durchmesser aufweist, der kleiner als der Durchmesser der zylindrischen Oberfläche (237) des Gehäuses ist.

2. Baugruppe nach einem der vorhergehenden Ansprüche, **dadurch gekennzeichnet, dass** jeder Umfangsabstand zwischen zwei benachbarten Halbbohrungen (132, 232) einen der Flansche (134, 234) umfasst.

3. Baugruppe nach einem der vorhergehenden Ansprüche, **dadurch gekennzeichnet, dass** sich die Flansche (134, 234) vollständig in Umfangsrichtung von einer Halbbohrung (132, 232) zur benachbarten Halbbohrung (132, 232) erstrecken.

4. Eine Baugruppe nach einem der vorhergehenden Ansprüche, **dadurch gekennzeichnet, dass** die Flansche (134, 234) jeweils mit zwei Bohrungen (135, 235) versehen sind, in die ein Befestigungsstift (35) zum Verbinden der Abschnitte (130, 230) eintritt, wobei sich die Bohrungen (135, 235) an einer Umfangsposition befinden, die weniger als ein Viertel der Umfangslänge eines Flansches (134, 234) neben jeder der Halbbohrungen (132, 232) beträgt.

5. Baugruppe nach dem vorhergehenden Anspruch, **dadurch gekennzeichnet, dass** die Flansche (133, 233) eine halbkonische Außenfläche und eine halbzylindrische Innenfläche haben, die die Halbbohrung (132, 232) bilden.

6. Baugruppe nach einem der vorhergehenden Ansprüche, **dadurch gekennzeichnet, dass** der stromaufwärts gelegene Abschnitt (130) an seinem den Halbbohrungen (132) gegenüberliegenden axialen Ende einen Flansch (136) aufweist, der dazu dient, den Abschnitt (130) mit einem Gebläseträgergehäuse oder einer Abtropfdüse (22) zu verbinden.

7. Baugruppe nach einem der vorhergehenden Ansprüche, mit einem dritten Abschnitt, der mit dem stromaufwärts oder stromabwärts gelegenen Abschnitt (130, 230) verbunden ist und mit diesem eine weitere ringförmige Reihe von Bohrungen bildet, in die eine weitere ringförmige Reihe von Statorschaufeln eintritt.

8. Baugruppe nach einem der vorhergehenden Ansprüche, **dadurch gekennzeichnet, dass** der Ring (72) mit Auflagen (74) versehen ist, die eine zylindrische Oberfläche (237) eines der Abschnitte (130, 230) radial berühren.

9. Baugruppe nach einem der vorhergehenden Ansprüche, **dadurch gekennzeichnet, dass** die Flansche (134, 234) den Ring (72) radial überlappen und von diesem axial beabstandet sind.

10. Verfahren zum Zusammenbau einer Baugruppe nach einem der Ansprüche 1 bis 9, wobei das Verfahren die folgenden Schritte umfasst:
- Montage einer Antriebsstange (36) an den Kopf (34, 48, 54) jeder Schaufel (26) oder Fertigung der Antriebsstange (36) mit der Schaufel (26) in einem Stück;
- Einsetzen der Naben (34) der Schaufeln (26) in die Halbbohrungen (232) eines der Abschnitte, vorzugsweise des stromabwärts gelegenen Abschnitts (230);
- Einsetzen des anderen Abschnitts (130), wodurch die Naben (34) in den so gebildeten Bohrungen (31) verschlossen werden;
- Befestigen, vorzugsweise durch Verschrauben (35, 135, 235), der Flansche (134, 234) der beiden Abschnitte (130, 230) aneinander.

11. Verfahren nach Anspruch 10, **dadurch gekennzeichnet, dass** es einen Schritt der Befestigung des Rings (72) umfasst, der die Flansche (36) synchronisiert, vorzugsweise auf dem stromabwärts gelegenen Abschnitt (230) und vorzugsweise vor der Montage der Schaufeln (26).

12. Verfahren nach einem der Ansprüche 10 oder 11, **gekennzeichnet durch** einen Schritt des Verbindens der Flansche (36) mit dem Synchronisierungsring (72), bevor die Abschnitte (130, 230) einander gegenüber positioniert werden.

## Claims

1. An assembly for an axial turbomachine (2), in particular for an aircraft turbojet engine, comprising:
- an annular row of stator vanes (26) each with an airfoil (42) and a radial head (34, 48, 54) containing a cylindrical journal (34), the vanes (26) being orientable by pivoting about the axis of the journal (38);
- an actuator (40) for pivoting the vanes (26) comprising a synchronizing ring (72) and operating rods (36) connecting the synchronizing ring (72) to each of the vanes;
- an outer shroud (30) comprising a tubular wall (131, 231) and having an annular row of radial orifices (31) for receiving the heads (34, 48, 54) of the vanes (26),
the outer shroud (30) comprising an axial outer shroud section (130), referred to as the upstream section, and an axial outer shroud section (230), referred to as the downstream section;
each of the sections (130, 230) comprising an internal guide surface (129, 229) for the flow of gas from the turbomachine, the two sections (130, 230) being axially adjacent,
each of the sections (130, 230) comprising:
- an annular row of preferably semi-cylindrical radial half-orifices (132, 232); and
- at least one flange (134, 234) positioned between two circumferentially adjacent half-orifices (132, 232);
the half-orifices (132, 232) being arranged to allow each of the half-orifices (132, 232) of one section (130, 230) to be brought into axial and circumferential registration with a half-orifice (132, 232) of the other section (230, 130) to form the annular row of orifices (31),
the at least one flange (134, 234) of one section (130, 230) being arranged to be axially and circumferentially matched with the at least one flange (134, 234) of the other section (230, 130);
the sections (130, 230) being provided with an annular row of radial thickenings or bosses (133, 233) accommodating the half-orifices (132, 232),
the radial thickeners or bosses (133, 233) being connected two by two circumferentially by the flanges (134, 234),
one of the sections (130, 230), in particular the downstream section (230), having a seat for the vane orientation actuator (40), the seat comprising an outer cylindrical surface (237),
**characterized in that**
the head (34, 48, 54) of each of the vanes (26) has an outer radial portion (36, 62, 64) on the side of the journal (34) opposite the vane (42), the outer radial portion (36, 62, 64) extending circumferentially and/or axially by a dimension which is greater than the diameter of the corresponding orifice (31), and
the section (130, 230) which comprises the seat has, on the axial side of the seat opposite the half-orifices (132, 232), only portions of smaller diameter than the diameter of the cylindrical surface (237) of the seat.

2. An assembly according to any of the preceding claims, **characterised in that** each circumferential spacing between two adjacent half-orifices (132, 232) contains one of the flanges (134, 234).

3. An assembly according to any of the preceding claims, **characterised in that** the flanges (134, 234) extend circumferentially completely from one half-orifice (132, 232) to the adjacent half-orifice (132, 232).

4. An assembly according to any of the preceding claims, **characterised in that** the flanges (134, 234) each comprise two holes (135, 235) adapted to receive a fastening pin (35) for joining the sections (130, 230), the holes (135, 235) being at a circumferential position less than a quarter of the circumferential length of a flange (134, 234), proximate to each of the half-ports (132, 232).

5. An assembly according to the preceding claim, **characterised in that** the bosses (133, 233) have a semi-conical outer surface and a semi-cylindrical inner surface forming the half-orifice (132, 232).

6. An assembly according to any of the preceding claims, **characterised in that** the upstream section (130) has a flange (136) at its axial end opposite the half-orifices (132), for connecting said section (130) to a fan support casing or to a de-icing nozzle (22).

7. An assembly according to any of the preceding claims, comprising a third section, connected to the upstream or downstream section (130, 230), forming therewith a further annular row of orifices for accommodating a further annular row of stator blades.

8. An assembly according to any of the preceding claims, **characterised in that** the ring (72) carries pads (74) in radial contact with a cylindrical surface (237) of one of the sections (130, 230).

9. An assembly according to any of the preceding claims, **characterised in that** the flanges (134, 234) radially overlap the ring (72) and are axially spaced therefrom.

10. A method of assembling an assembly according to any of claims 1 to 9, the method comprising the following steps:
- assembling a connecting rod (36) to the head (34, 48, 54) of each vane (26), or integrally manufacturing a connecting rod (36) with the vane (26);
- inserting the journals (34) of the blades (26) into the half-orifices (232) of one of the sections, preferably the downstream section (230);
- placing the other of the sections (130), thus enclosing the journals (34) in the orifices (31) thus formed;
- fixing, preferably by screwing (35, 135, 235), the flanges (134, 234) of the two sections (130, 230) together.

11. Method according to claim 10, **characterised in that** it comprises a step of fixing the ring (72) for synchronising the connecting rods (36), preferably on the downstream section (230), and preferably before the blades (26) are fitted.

12. Method according to one of claims 10 or 11, **characterised by** a step of connecting the connecting rods (36) to the synchronisation ring (72) before the sections (130, 230) are positioned opposite each other.
